# EUROPÄISCHE PATENTSCHRIFT

(11) **EP 1 228 313 B1**
(45) Veröffentlichungstag und Bekanntmachung des Hinweises auf die Patenterteilung: **03.09.2003**
(21) Anmeldenummer: 00993113.0
(22) Anmeldetag: 13.11.2000
(51) Int. Cl.: F04B 1/30, F04B 7/06, F04B 1/07

(54) **HYDRAULISCHE KOLBENPUMPE**
HYDRAULIC PISTON PUMP
POMPE HYDRAULIQUE A PISTONS

(30) Priorität: 13.11.1999 DE 19954639
(43) Veröffentlichungstag der Anmeldung: 07.08.2002
(73) Patentinhaber: Golle, Hermann, 01219 Dresden (DE)
(72) Erfinder: Golle, Hermann, 01219 Dresden (DE)
(74) Vertreter: Adler, Peter, Dipl.-Ing.
(86) Internationale Anmeldenummer: DE0003952
(87) Internationale Veröffentlichungsnummer: WO01036820

(56) Entgegenhaltungen:
- DE-A- 3 803 735
- DE-A- 4 140 801
- FR-E- 54 949
- US-A- 2 775 210
- US-A- 3 492 948

## Beschreibung

Die Erfindung betrifft eine hydraulische Kolbenpumpe mit einer Antriebswelle und mit zu dieser axial angeordneten oder radial sternförmig angeordneten zylindrischen Kolben, die in einem Zylinder zu ihrer Längsachse federbelastet axial beweglich angeordnet sind und zwischen ihrer Stirnseite und dem Zylinder einen Pumpraum einschließen, der mit einem Füllkanal, von einer Steuerkante des Kolbens gesteuert, verbindbar ist, und der mit einem Auslassventil verbunden ist, mit einer mit der Antriebswelle verbundenen und die Kolben antreibenden Taumelscheibe bei axial angeordneten Kolben oder Exzenterwelle bei radial sternförmig angeordneten Kolben und mit einer Fördermengenregelung.

Eine hydraulische Kolbenpumpe mit den Merkmalen des Oberbegriffs aus Anspruch 1 ist z.B. aus der US-A-2,775,210 bekannt.

Insbesondere ist die eingangs genannte hydraulische Pumpe für Common-Rail-Einspritzsysteme vorgesehen.

Für die letztgenannte Anwendung kommen die üblichen Regelsysteme der Ölhydraulik, bei denen die Fördermenge durch Schwenken der Antriebsscheibe oder des Pumpenkörpers regelbar ist, nicht in Frage. Solche Pumpen sind für Common-Rail-Systeme zu groß und zu teuer und außerdem in den Belastungsverhältnissen schwer beherrschbar, da in der Industriehydraulik Drükke über 1000 bar in der Regel nicht angewendet werden. Für Common-Rail-Pumpen mit Drücken von 1500 bar oder höher werden deshalb andere Regelsysteme angewandt. Diese, den Stand der Technik repräsentierenden Systeme sind einschließlich ihrer Nachteile nachfolgend angegeben.
1. Saugseitige Drosselung des einströmenden Kraftstoffes mit dem Nachteil, das Unterdruckbildung und Kavitation entstehen können.
2. Absteuern des Kraftstoffs auf der Hochdruckseite mit dem Nachteil einer bedeutenden Verschlechterung der Energiebilanz und einer hohen Kraftstofferwärmung.
3. Abschalten von Pumpenelementen mit dem Nachteil, dass der Gleichförmigkeitsgrad des Förderstromes verschlechtert wird.
4. Einschalten von Mitteln wie Zwischenhebel u a. zur Hubverstellung der Kolben mit dem Nachteil des höheren Bauaufwandes und des höheren Verschleißes, wie z. B. DE 3803735, DE 4140801.

Es ist Aufgabe der Erfindung, diese genannten Nachteile zu vermeiden. Es soll unter Beibehaltung einer einfachen und raumsparenden Bauweise eine echte Fördermengenregelung erzielt, also nur die jeweils gewünschte Kraftstoffmenge unter Hochdruck gesetzt werden.

Diese Aufgabe wird erfindungsgemäß dadurch gelöst, dass der Kolben an seiner Stirnseite eine zusammen mit der Mantelfläche des Kolbens die Steuerkante bildende Abflachung oder Vertiefung aufweist, derart, dass die Steuerkante eines jeden Kolbens im wesentlichen schräg zur Richtung der Längsachse des Kolbens liegt, und dass alle Kolben zugleich und in gleicher Weise verdrehende Mittel vorgesehen sind.

Ausführungsformen der Erfindung sind in den Unteransprüchen 2 bis 9 angegeben.

Die Erfindung wird nachfolgend an zwei Ausführungsbeispielen dargestellt. Die Zeichnungen zeigen:
- Fig. 1: einen Längsschnitt durch eine 5-zylindrige Pumpe mit axialer Kolbenanordnung (Axialpumpe),
- Fig. 2: einen Schnitt nach der Linie A-A in Fig. 1,
- Fig. 3: den gleichen Schnitt wie Fig. 2 mit einem elektromagnetischen Drehstellwerk als Steuereinheit,
- Fig. 4: eine ergänzende Darstellung des Kolben-Verdrehsystems mit Verzahnungselementen (Axialpumpe),
- Fig. 5: ein anderes Kolben-Verdrehsystems (Axialpumpe),
- Fig. 6: einen Längsschnitt durch eine 5-zylindrige Pumpe mit radialer Kolbenanordnung (Radialpumpe),
- Fig. 7: eine ergänzende Darstellung des Kolben-Verdrehsystems (Radialpumpe) und

Die Fig. 1 zeigt ein in einem Gehäuse 1 installiertes Taumelscheibentriebwerk 2, welches von einer Antriebswelle 3 in Umdrehung versetzt wird. Dadurch führen die Kolben 4 axiale Hubbewegungen aus, wobei die Druckfedern 5 den ständigen Kontakt zwischen den Kolbenköpfen 6 und der Druckscheibe 7 des Taumelscheibentriebwerks 2 herstellen. Dieser herkömmliche Aufbau einer Axialkolbenpumpe mit nicht verstellbarer Fördermenge wird erfindungsgemäß auf einfache Weise zu einer Verstellpumpe wie folgt gestaltet:

Die Kolben 4 besitzen an ihrer, dem Auslassventil 8 zugewandten Stirnseite eine schräge Steuerkante 9, welche - in der von Reiheneinspritzpumpen her bekannten Weise - mit der Einlassbohrung 10 korrespondiert. Je nach Drehstellung eines Kolbens 4 wird die betreffende Einlassbohrung 10 durch die schräge Steuerkante 9 während des Kolbenhubes nicht verschlossen (der Kraftstoff fließt zurück - Nullförderung) oder sie wird, wenn die Steuerkante 9 von der Einlassbohrung 10 weggedreht ist, schon von der Stirnseite des Kolben 4 verschlossen und der gesamte Kraftstoff durch das Auslassventil 8 in den Sammelanschluss 11 gefördert (Vollförderung). Dazwischen ist entsprechend der Drehstellung des Kolbens 4 jede Teilfördermenge einstellbar. Die Auslassventile 8 sind erfindungsgemäß mit geringstem Abstand zu den Kolben 4 angeordnet. Um die Kolben 4 bei den hohen hydraulischen Drücken von seitlichen Druckkräften frei zu halten, sind zwei schräge Steuerkanten 9 gegenüberliegend an den Kolben 4 angeordnet.

Die Verdrehung aller Kolben 4 geschieht erfindungsgemäß derart, dass jeder Kolbenkopf 6 eine Aussenverzahnung 12 besitzt, welche in die entsprechende Innenverzahnung 13 eines verstellbaren Zahnkranzes 14 eingreift. Während der Hubbewegung der Kolben 4 führen auch die Aussenverzahnungen 12 diese Hubbewegung in der Innenverzahnung 13 aus. Dies ist, da die Verstellkräfte gering sind, bei entsprechender Werkstoffauswahl der Verzahnungspartner möglich. Es können jedoch auch, wie es in Fig. 2 dargestellt ist, auf den Kolbenköpfen 6 vorgefertigte Zahnsegmente 15 aufgesetzt sein. Der Kraftstoff tritt an der Einlassöffnung 16 in das Gehäuse 1 ein und fließt von hier über den Zylinderraum 17 zu den Einlassbohrungen 10. Ferner strömt Kraftstoff über den Gehäusekanal 18 in das Triebwerksgehäuse, kühlt das Triebwerk und verlässt die Pumpe an der Auslassöffnung 19.

Die Fig. 2 zeigt die Verstellung des Zahnkranzes 14, die in herkömmlicher Weise über einen tangential angeordneten Verstellkolben 20 erfolgen kann.
Verstell- bzw. Rückstellkräfte können durch Elektromagnete bzw. durch Federn oder den Kraftstoffdruck im Pumpeninnenraum aufgebracht werden.

Für die Verstellung des Zahnkranzes 14 kann jedoch auch, wie es in Fig. 3 dargestellt ist, ein elektromagnetisches Drehstellwerk 21, z. B. ein Schrittmotor, direkt über eine Teilverzahnung 22 in den Zahnkranz 14 eingreifen und diesen verstellen. Damit ergibt sich ein in die Pumpe integriertes Verstellsystem, welches keine Abdichtungen nach außen erfordert.

Die Fig. 4 zeigt in ergänzender Darstellung nochmals das Kolben-Verdrehsystem mit den Kolben 4, den Kolbenköpfen 6 und den Zahnsegmenten 15, deren Aussenverzahnungen 12 in die Innenverzahnung 13 des Zahnkranzes 14 eingreifen. Die Verdrehung des Zahnkranzes 14 ist analog zur Fig. 2 mittels Verstellkolben 20 angegeben.

Die Fig. 5 zeigt das Prinzip eines Kolben-Verdrehsystems, bei welchem auf eine zahnradähnliche Übertragung verzichtet wird. Hierbei sind Stellringe 23 im Gehäuse 1 axial nicht verschiebbar, aber verdrehbar gehalten. Diese Stellringe 23 besitzen Keilverzahnungen 24, in welchen die Kolben 4 mit ihren Aussenverzahnungen 12 (nun ebenfalls Keilverzahnungen) gleiten können. Die Stellringe 23 besitzen angearbeitete Bolzen 25, welche mit ihrem äußeren Ende über quergebohrte Drehzapfen 26 in das Teil 14 eingreifen. Dieses besitzt nun anstelle einer Innenverzahnung die entsprechende Anzahl von Bohrungen zur Aufnahme der Drehzapfen 26.

Die Fig. 6 zeigt das in einem Gehäuse 1 (hier sternförmig) befindliche Triebwerk einer Radialkolbenpumpe, bestehend aus einer Antriebswelle 3 (hier Exzenterwelle), Zwischenelementen wie Gleitschuhen u. a., hier vereinfacht dargestellt durch den Laufring 27 sowie fünf Kolben 4. Diese führen nacheinander Hubbewegungen aus. In der untersten Stellung jedes Kolbens 4 strömt Kraftstoff über die -hier hinter dem Kolben 4 liegende - Einlassbohrung 10 ein. Die Schrägkantensteuerung arbeitet in der schon beschriebenen Weise. Steht die schräge Steuerkante 9 so zur Einlassbohrung 10, dass diese bis zum Hubende nicht verdeckt wird, findet keine Kraftstoffförderung statt. Ist der Kolben 4 so eingestellt, dass schon die Kolbenstirnseite die Einlassbohrung 10 verschließt, wird die volle Kraftstoffmenge über das Auslassventil 8 zum Sammelauslass 11 gefördert. Die einzelnen Auslassventile 8 sind über hier nicht dargestellte Zwischenkanäle untereinander und mit dem Sammelauslass 11 verbunden. Der Kraftstoff tritt über die Einlassöffnung 16 in die Pumpe ein, fließt einerseits zu den Einlassbohrungen 10, andererseits über den Gehäusekanal 18 durch das Triebwerk zur Auslassöffnung 19. Das Kolben-Verdrehsystem ist erfindungsgemäß derart gestaltet, dass jeder Kolben 4 zwei angearbeitete, gegenüberliegende Gleitflächen 28 besitzt, an welchen die Zahnsegmente 15 gabelförmig angreifen. Diese sind in Gehäuseschlitzen axial gehalten und stehen mit ihren Aussenverzahnungen 12 mit einer Gegenverzahnung 29 des Zahnkranzes 14 im Eingriff. Dabei ist die Verzahnung als Kegelradverzahnung ausgeführt. Mit Verdrehung des Zahnkranzes 14 werden auf diese Weise alle Kolben 4 im gewünschten Sinne verstellt und die Fördermenge geregelt.

Die Steuereinheit, z. B. auch hier als elektromagnetisches Drehstellwerk 21, ist in die Pumpe vollkommen integriert. Sie ist direkt einerseits mit dem Zahnkranz 14 verbunden und stützt sich andererseits im Gehäuse 1 ab.

Die Fig. 7 zeigt in ergänzender Darstellung das Kolben-Verdrehsystem bei der Radialpumpe. Die Kolben 4 mit ihren schrägen Steuerkanten 9 stützen sich über den Laufring 27 auf dem Exzenter der Antriebswelle 3 ab. Die Zahnsegmente 15 greifen gabelförmig an den Gleitflächen 28 an und stehen andererseits mit ihren schrägen Aussenverzahnungen 12 mit der Gegenverzahnung 29 des Zahnkranzes 14 im Eingriff.

Die Elemente für die beschriebenen Ausführungen, insbes. die Verstellsysteme für die Fördermenge, sind einfach gestaltet und für eine Massenfertigung geeignet. Bei entsprechender Werkstoffauswahl werden sie sich einschließlich der Verzahnungen komplett spanlos fertigen lassen. Entsprechend der Aufgabe der Erfindung kann somit eine hydraulische Verstellpumpe ohne zusätzliche feingepasste Elemente oder hubverstellende Zwischenglieder auf einfache Weise hergestellt werden.

Ergänzend zu der die Erfindung charakterisierenden Fig. 1 wird nun eine weitere besonders vorteilhafte Ausgestaltung der Erfindung beschrieben. Jeder Kolben 4 bewegt sich feingepasst in einer gesonderten Zylinderbüchse. Diese Zylinderbüchsen sind im Gehäuse 1 eingesetzt und werden durch einen geschlossenen Druckring mittels Schrauben gegen die Dichtung gepresst und damit hochdruckseitig abgedichtet. Durch diese erfindungsgemäßen Mittel kann das Gehäuse 1 stirnseitig geschlossen gehalten werden. Die großen Einschraubungen, wie sie in Fig. 1 auf der Stirnseite dargestellt sind und von denen jede für sich gegen Hochdruck abgedichtet sein muss, können entfallen.

### Bezugszeichenliste

- 1: Gehäuse
- 2: Taumelscheibentriebwerk
- 3: Antriebswelle
- 4: Kolben
- 5: Druckfeder
- 6: Kolbenkopf
- 7: Druckscheibe
- 8: Auslassventil
- 9: Steuerkante
- 10: Einlassbohrung
- 11: Sammelauslass
- 12: Aussenverzahnung
- 13: Innenverzahnung
- 14: Zahnkranz
- 15: Zahnsegment
- 16: Einlassöffnung
- 17: Zylinderraum
- 18: Gehäusekanal
- 19: Auslassöffnung
- 20: Verstellkolben
- 21: Drehstellwerk
- 22: Teilverzahnung
- 23: Stellring
- 24: Keilverzahnung
- 25: Bolzen
- 26: Drehzapfen
- 27: Laufring
- 28: Gleitflächen
- 29: Gegenverzahnung

## Patentansprüche

1. Hydraulische Kolbenpumpe mit einer Antriebswelle (3) und mit zu dieser axial angeordneten oder radial sternförmig angeordneten zylindrischen Kolben(4), die in einem Zylinder zu ihrer Längsachse federbelastet axial beweglich angeordnet sind und zwischen ihrer Stirnseite und dem Zylinder einen Pumpraum einschließen, der mit einem Füll-kanal (10), von einer Steuerkante (9) des Kolbens gesteuert, verbindbar ist, und der mit einem Auslassventil (8) verbunden ist, mit einer mit der Antriebswelle (3) verbundenen und die Kolben (4) antreibenden Taumelscheibe (2) bei axial angeordneten Kolben (4) oder Exzenterwelle bei radial sternförmig angeordneten Kolben (4) und mit einer Fördermengenregelung, **dadurch gekennzeichnet, daß** jeder Kolben (4) an seiner Stirnseite eine zusammen mit der Mantelfläche des Kolbens die Steuerkante (9) bildende Abflachung oder Vertiefung aufweist, derart, dass die Steuerkante (9) eines jeden Kolbens (4) im wesentlichen schräg zur Richtung der Längsachse des Kolbens (4) liegt, und dass alle Kolben (4) zugleich und in gleicher Weise verdrehende Mittel (12; 13; 14, 15; 20; 21; 22; 23; 24; 25; 26; 28; 29) vorgesehen sind.

2. Hydraulische Kolbenpumpe nach Anspruch 1, **dadurch gekennzeichnet, daß** die Auslassventile (8) mit geringstmöglichen Abstand unmittelbar den Kolben (4) gegenüber oder dazu senkrecht liegend eingebaut sind.

3. Hydraulische Kolbenpumpe nach Anspruch 1 oder 2, **dadurch gekennzeichnet, daß** bei axial angeordneten Kolben (4) auf den Kolbenköpfen (6) befindliche Aussenverzahnungen (12) in die Innenverzahnung (13) eines verstellbaren Zahnkranzes (14) eingreifen.

4. Hydraulische Kolbenpumpe nach einem der Ansprüche 1 bis 3, **dadurch gekennzeichnet, daß** auf den Kolbenköpfen (6) gesonderte Zahnsegmente (15), welche die Aussenverzahnungen (12) tragen, aufgesetzt sind.

5. Hydraulische Kolbenpumpe nach einem der Ansprüche 1 bis 4, **dadurch gekennzeichnet, daß** zur Verstellung des Zahnkranzes (14) ein elektro-magnetisches Drehstellwerk (21) mit direktem Eingriff in eine äußere Teilverzahnung (22) des Zahnkranzes (14) angeordnet ist.

6. Hydraulische Kolbenpumpe nach einem der Ansprüche 1 bis 5, **dadurch gekennzeichnet, daß** die Kolbenköpfe (6) mit Stellringen (23) über Keilverzahnungen (12; 13) drehfest, aber axial verschiebbar verbunden sind und an den Stellringen (23) befindliche Bolzen (25) in Drehzapfen (26) eingreifen, wobei die Drehzapfen (26) in Bohrungen des Zahnkranzes (14) gelagert sind.

7. Hydraulische Kolbenpumpe nach Anspruch 1 oder 2, **dadurch gekennzeichnet, daß** bei radial sternförmig angeordneten Kolben (4) gabelförmig gestaltete Zahnsegmente (15) einerseits an Gleitflächen (28) der Kolben (4) angreifen und andererseits über Aussenverzahnungen (12) mit einer Gegenverzahnung (29) des Zahnkranzes (14) in Verbindung stehen.

8. Hydraulische Kolbenpumpe nach Anspruch 1 oder 2 und 7, **dadurch gekennzeichnet, daß** dass das elektromagnetische Drehstellwerk (21) im Inneren des Gehäuses (1) angeordnet und einerseits direkt mit dem Zahnkranz (14), andererseits mit dem Gehäuse (1) verbunden ist.

9. Hydraulische Kolbenpumpe nach einem der Ansprüche 1 bis 8, **dadurch gekennzeichnet, daß** Zylinderbüchsen mittels eines Druckringes und Schrauben gegen im Gehäuse (1) eingesetzte Dichtungen gepresst und hochdruckseitig abgedichtet sind.

## Claims

1. Hydraulic piston pump, with a drive shaft (3) and with cylindrical pistons (4) which are axially arranged or arranged radially in a star-shaped manner in relation to the latter and which, spring-loaded in relation to their longitudinal axis, are arranged axially movably in a cylinder and between their end face and the cylinder enclose a pumping space which, under the control of a control edge (9) of the piston, is connectable to a filling duct (10) and which is connected to an outlet valve (8), with a swashplate (2) connected to the drive shaft (3) and driving the pistons (4), in the case of axially arranged pistons (4), or an eccentric shaft, in the case of pistons (4) arranged radially in a star-shaped manner, and with delivery-quantity regulation, **characterized in that** each piston (4) has, on its end face, a flattening or depression which, together with the outer surface of the piston, forms the control edge (9), in such a way that the control edge (9) of each piston (4) lies essentially obliquely to the direction of the longitudinal axis of the piston (4), and **in that** means (12; 13; 14, 15; 20; 21; 22; 23; 24; 25; 26; 28; 29) rotating all the pistons (4) simultaneously and identically are provided.

2. Hydraulic piston pump according to Claim 1, **characterized in that** the outlet valves (8) are installed, with the smallest possible distance between them, so as to lie directly opposite the pistons (4) or perpendicularly thereto.

3. Hydraulic piston pump according to Claim 1 or 2, **characterized in that**, in the case of pistons (4) arranged axially, external toothings (12) located on the piston heads (6) engage into the internal toothing (13) of an adjustable toothed ring (14).

4. Hydraulic piston pump according to one of Claims 1 to 3, **characterized in that** separate toothed quadrants (15), which carry the external toothings (12), are placed on the piston heads (6).

5. Hydraulic piston pump according to one of Claims 1 to 4, **characterized in that**, for the adjustment of the toothed ring (14), an electromagnetic rotary actuator (21) with direct engagement into an external part-toothing (22) of the toothed ring (14) is arranged.

6. Hydraulic piston pump according to one of Claims 1 to 5, **characterized in that** the piston heads (6) are connected fixedly in terms of rotation, but axially displaceably, to actuating rings (23) via spline toothings (12; 13), and bolts (25) located on the actuating rings (23) engage into pivot pins (26), the pivot pins (26) being mounted in bores of the toothed ring (14).

7. Hydraulic piston pump according to Claim 1 or 2, **characterized in that**, in the case of pistons (4) arranged radially in a star-shaped manner, fork-shaped toothed quadrants (15), on the one hand, engage on sliding surfaces (28) of the pistons (4) and, on the other hand, are connected via external toothings (12) to a countertoothing (29) of the toothed ring (14).

8. Hydraulic piston pump according to Claim 1 or 2 and 7, **characterized in that** the electromagnetic rotary actuator (21) is arranged inside the casing (1) and is connected, on the one hand, directly to the toothed ring (14) and, on the other hand, to the casing (1).

9. Hydraulic piston pump according to one of Claims 1 to 8, **characterized in that** cylinder liners are pressed by means of a thrust ring and screws against seals inserted in the casing (1) and are sealed off on the high-pressure side.

## Revendications

1. Pompe à piston hydraulique comprenant un arbre de transmission (3) et de pistons (4) cylindriques disposés radialement en étoile ou axialement par rapport à cet arbre et qui, chargés par ressort, peuvent être déplacés dans un cylindre axialement par rapport à leur axe longitudinal et qui comprennent entre leur surface d'attaque et le cylindre une chambre active pouvant être reliée à un canal de remplissage (10) commandé par une rampe (9) du piston et à une soupape de décharge (8), avec un plateau oscillant (2) relié à l'arbre de transmission (3) et entraînant les pistons (4) en cas de pistons (4) disposés axialement, ou avec un arbre excentrique en cas de pistons (4) disposés radialement en étoile, et avec une régulation de débit d'alimentation,
**caractérisée en ce que**
chaque piston (4) présente un creux ou un aplatissement formant la rampe (9) conjointement avec la surface latérale du piston, de sorte que la rampe (9) de chaque piston (4) se trouve principalement en biais par rapport à la direction de l'axe longitudinal du piston (4), et tous les pistons (4) en même temps sont pourvus de la même manière de moyens tournants (12; 13; 14; 15 ; 20 ; 21 ; 22 ; 23 ; 24 ; 25 ; 26 ; 28 ; 29).

2. Pompe à piston hydraulique selon la revendication 1,
**caractérisée en ce que**
les soupapes de décharge (8) sont montées directement face aux pistons (4) ou à la verticale par rapport à eux à une distance minimum.

3. Pompe à piston hydraulique selon la revendication 1 ou 2,
**caractérisée en ce qu'**
en cas de pistons (4) disposés axialement les dentures extérieures (12) se trouvant sur les têtes de piston (6) sont en prise dans la denture intérieure (13) d'une couronne dentée (14) réglable.

4. Pompe à piston hydraulique selon l'une des revendications 1 à 3,
**caractérisée en ce que**
des segments dentés (15) spéciaux portant les dentures extérieures (12) sont placés sur les têtes de piston (6).

5. Pompe à piston hydraulique selon l'une des revendications 1 à 4,
**caractérisée en ce qu'**
une unité de commande rotative (21) en prise directe avec une denture partielle extérieure (22) de la couronne dentée (14) est prévue pour régler la couronne dentée (14).

6. Pompe à piston hydraulique selon l'une des revendications 1 à 5,
**caractérisée en ce que**
les têtes de piston (6) sont reliées à des bagues de butée (23) via des dentures coniques (12 ; 13) sans rotation possible, mais avec un déplacement axial possible et les boulons (25) se trouvant sur les bagues de butée (23) pénètrent dans les pivots (26), lesquels (26) sont logés dans des alésages de la couronne dentée (14).

7. Pompe à piston hydraulique selon la revendication 1 ou 2,
**caractérisée en ce qu'**
en cas de pistons (4) disposés radialement en étoile, des segments dentés (15) en forme de fourchette sont d'une part en prise sur des surfaces de glissement (28) des pistons (4), et d'autre part reliés à une contre-denture (29) de la couronne dentée (14) via des dentures extérieures (12).

8. Pompe à piston hydraulique selon la revendication 1 ou 2 et 7,
**caractérisée en ce que**
l'unité de commande rotative (21) est placée à l'intérieur du carter (1) et reliée d'une part directement à la roue dentée (14) et d'autre part au carter (1).

9. Pompe à piston hydraulique selon l'une des revendications 1 à 8,
**caractérisée en ce que**
des chemises de cylindre sont étanchées côté haute pression et serrées contre des joints placés dans le carter (1) à l'aide d'une bague de serrage et de vis.
